# EUROPÄISCHE PATENTSCHRIFT

(11) **EP 0 406 219 B1**
(45) Veröffentlichungstag und Bekanntmachung des Hinweises auf die Patenterteilung: **18.08.1993**
(21) Anmeldenummer: 90890189.5
(22) Anmeldetag: 22.06.1990
(51) Int. Cl.: B27B 31/06

(54) **Vorrichtung zum Zerteilen von Werkstücken, insbesondere von Holz**
Device for cutting pieces, especially wood pieces
Dispositif pour découper des pièces, en particulier des pièces en bois

(30) Priorität: 26.06.1989 AT 1558/89
(43) Veröffentlichungstag der Anmeldung: 02.01.1991
(73) Patentinhaber: Payr, Hans, A-9560 Feldkirchen Poitschach, (Kärnten) (AT)
(72) Erfinder: Payr, Hans, A-9560 Feldkirchen Poitschach, (Kärnten) (AT)
(74) Vertreter: Beer, Manfred, Dipl.-Ing.

(56) Entgegenhaltungen:
- EP-A- 0 230 297
- DE-A- 1 918 599
- DE-A- 2 740 985
- US-A- 4 458 567

## Beschreibung

Die Erfindung betrifft eine Vorrichtung zum Zerteilen von Werkstücken, insbesondere von Holz, wobei ein Werkzeug zum Zerteilen des Werkstückes, beispielsweise eine Bandsäge oder eine Gattersäge, und das Werkstück längs einer vorgegebenen Bewegungsbahn zum Ausführen der Zerteilarbeit relativ zueinander beweglich sind, und wobei das Werkstück auf einem Träger quer zur Zerteilebene verstellbar festgelegt ist, mit einem das Werkstück erfassenden Bildaufnehmer, vorzugsweise einer Fernsehkamera.

Das Einrichten von Rundholz oder sonstigen von einer Zerteilvorrichtung, insbesondere in Längsrichtung zu zerteilenden Werkstücken gegenüber dem Zerteilwerkzeug (Bandsäge, Gattersäge od.dgl.), das für eine optimale Führung der Zerteilebene (Schnittebene), insbesondere im Sägewerkbetrieb wichtig ist, wird, soferne hiezu überhaupt Hilfsmittel vorgesehen sind, mit Hilfe von Lichtstrahlen(-schatten) oder mit Hilfe eines Laserstrahls ausgeführt.

Diese bekannten Maßnahmen haben den Nachteil, daß der Arbeitsplatz stets abgedunkelt sein muß, da Lichtstrahlen (-schatten) oder Laserstrahlen bei Sonnen- bzw. Tageslicht kaum bzw. nicht zu sehen sind. Wenn Holz in Rinde zu zerteilen ist, ist ein Erkennen praktisch überhaupt nicht möglich. Wird ein Laserstrahl zum Einrichten verwendet, dann kann die Schnittebene nur relativ kurz (4 bis 6 m) angezeigt werden.

Nachteilig bei den bekannten Maßnahmen ist es weiters, daß der Bedienungsmann das zu zerteilende Holz oder sonstige Werkstück ständig beobachten muß, was ständige Kopfbewegungen erfordert, die sehr ermüdend sind.

Ein weiterer Nachteil der bekannten Maßnahmen besteht darin, daß das Justieren des zu zerteilenden Werkstückes mit Hilfe eines Laserstrahls eine sehr teure Einrichtung erfordert.

Überdies muß sich der Bedienungsmann in unmittelbarer Nähe des zu zerteilenden Werkstückes (Holz) befinden, damit er die Einrichtung (das Justieren) des zu zerteilenden Werkstückes überhaupt vornehmen kann.

Aus der DE-A-2 740 985 ist eine Vorrichtung zur Messung, Einstellung und Zuführung von Baumstämmen zu einer Gattersäge bekannt. Bei dieser bekannten Vorrichtung sind drei Fernsehkameras so montiert, daß sie den der Gattersäge zuzuführenden Baumstamm von oben her erfassen und seiner Umrißform entsprechende Daten an einen Rechner liefern, der eine den Stammschlitten zugeordnete Dreheinrichtung für den auf ihnen aufliegenden Baumstamm so steuert, daß der Baumstamm bezüglich der Schnittebene möglichst günstig ausgerichtet wird.

Eine ähnliche Vorrichtung betrifft die US-A-4 458 567, bei der seitlich oberhalb eines Baumstammes zwei Kameras vorgesehen sind, wobei der Baumstamm so orientiert werden soll, daß die von den Kameras erfaßten Bilder von Kantenlinien im wesentlichen Spiegelbilder voneinander sind.

Weder die bei der Vorrichtung gemäß der DE-A-2 740 985 noch die bei der Vorrichtung gemäß der US-A-4 458 567 vorgesehenen Kameras erfassen die Stirnfläche des zu zerteilenden Werkstückes, sondern lediglich dessen Längsseiten, so daß es mit den bekannten Vorrichtungen nur möglich ist, Baumstämme, die zu zerteilen sind, in die für die Ausführung eines Teilungsschnittes günstige Lage zu drehen. Allerdings handelt es sich bei den bekannten Vorrichtungen um vergleichsweise aufwendige Anlagen, die Rechner verwenden, welche die notwendigen Drehbewegungen des Baumstammes steuern.

Der Erfindung liegt die Aufgabe zugrunde, eine einfach und zuverlässig arbeitende Vorrichtung der eingangs genannten Gattung anzugeben, welche die oben geschilderten Nachteile nicht aufweist.

Erfindungsgemäß wird dies durch die Merkmale des Anspruch 1 erreicht.

Beim Arbeiten mit der erfindungsgemäßen Vorrichtung kann die Bedienungsperson am Monitor beobachten, wie er das Werkstück gegenüber dem Zerteilwerkzeug für eine optimale Ausrichtung der Zerteilebene verstellt. Es ist also nicht mehr notwendig, daß der Bedienungsmann das Werkstück selbst und die auf diesem erzeugte Licht- oder Lasermarke sieht. Daher kann mit der erfindungsgemäßen Vorrichtung auch über größere Entfernungen gearbeitet werden, d.h., daß sich der Bedienungsmann nicht mehr in unmittelbarer Nähe des Werkstückes befinden muß, sondern auch in anderen Räumen oder Abteilungen arbeiten kann.

In einer bevorzugten Ausführungsform ist vorgesehen, daß der Bildaufnehmer eine Fernsehkamera ist, wobei es sich empfiehlt, daß der Monitor ein Fernsehbildschirm ist.

Die erfindungsgemäße Vorrichtung ist nicht auf ein bestimmtes Zerteilwerkzeug beschränkt, vielmehr kann vorgesehen sein, daß das Zerteilwerkzeug eine Bandsäge ist, oder daß das Zerteilwerkzeug in mehreren Ebenen wirkt, z.B. eine Gattersäge ist, und daß am Bildschirm die meh reren Zerteilebenen, insbesondere die Ebenen, in welchen die Sägen der Gattersäge wirken, symbolisierende Linien vorgesehen sind. Das erfindungsgemäße Gerät kann auch im Zusammenhang mit einer Kreissäge oder einer Nachschnittkreissäge eingesetzt werden.

In einer Ausführungsform der erfindungsgemäßen Vorrichtung kann vorgesehen sein, daß zusätzlich wenigstens eine weitere Linie am Monitor, die quer zur die Zerteilebene symbolisierende Linie verstellbar ist, vorgesehen ist und daß die weitere Linie in einem Abstand von der die ersten Verteilebene symbolisierenden Linie einstellbar ist, welcher Abstand dem Abstand einer zweiten Zerteilebene von der ersten Zerteilebene entspricht. Diese Ausführungsform bietet dem Bedienungsmann die Möglichkeit, die Schnittführung schon beim ersten Schnitt so einzurichten, daß auch der zweite Schnitt optimal geführt werden kann, wenn ein Werkstück mit bestimmter Breite herzustellen ist. Darüberhinaus bietet diese Ausführungsform die Möglichkeit, zu erkennen, ob das gewünschte Werkstück aus dem zu zerteilenden Werkstück überhaupt hergestellt werden kann. Diese Ausführungsform kann auch für einen Prismeneinschnitt bzw. für die Herstellung von Holz nach Liste verwendet werden.

In einer bevorzugten Ausführungsform der Erfindung ist vorgesehen, daß der Monitor am Steuerpult der Vorrichtung in einer von der dort sitzenden Bedienungsperson einsehbaren Stellung angeordnet ist.

In einer vorteilhaften Ausgestaltung der Erfindung ist vorgesehen, daß die Linie(n) eine am Monitor am Gehäuse des Monitors befestigte (Gummi-) Schnur oder ein Stab ist (sind). Alternativ ist es möglich, daß die wenigstens eine Linie eine am Monitor elektronisch erzeugte Linie ist. Die Linie am Monitor kann auch eine am Monitor mit einem Stift (z.B. Faserschreiber) angebrachte Linie sein.

In einer Ausführungsform kann vorgesehen sein, daß am Monitor die Umrißkontur des Querschnittes des aus dem Werkstück durch Zerteilen herstellenden neuen Werkstückes oder mehrerer solcher Werkstücke abgebildet ist. Diese Ausführungsform bewährt sich insbesondere im Zusammenhang mit einer Ausführungsform, bei der wenigstens zwei Linien am Monitor angeordnet sind, von welchen wenigstens eine verstellbar ist.

Eine andere Ausführungsform der Erfindung sieht vor, daß der Bildaufnehmer bzw. die Kamera am Zerteilwerkzeug bzw. am Rahmen desselben in einer Höhenlage montiert ist, die oberhalb des zu zerteilenden Werkstückes liegt. Dies ergibt einen besonders guten Überblick, der besonders für die Bearbeitung von konischen Werkstücken (Holzstämme) vorteilhaft ist.

Eine praktische Ausführungsform der Erfindung besteht darin, daß die wenigstens eine die Zerteilebene am Monitor symbolisierende Linie zur Justierung der Vorrichtung in eine mit dem Bild der Schnittebene auf dem Monitor übereinstimmende Lage verstellbar ist.

Vorteilhaft ist im Rahmen der Erfindung vorgesehen daß das Zerteilwerkzeug ortsfest angeordnet und das Werkstück auf einem Transportwagen relativ zum Zerteilwerkzeug bewegbar ist.

Weitere Ausführungsarten der Erfindung und die Arbeitsweise mit Hilfe der erfindungsgemäßen Vorrichtung ergeben sich aus der nachstehenden Beschreibung der in den Zeichnungen dargestellten Ausführungsbeispiele.

Es zeigt
Fig. 1 die Vorrichtung in Draufsicht,
Fig. 2 die Vorrichtung von der Seite,
Fig. 3 schematisch einen Monitor am Schaltpult, die
Fig. 4 bis 11 verschiedene Möglichkeiten der Anordnung von Linien am Monitor, und die
Fig. 12 und 13 Schaltschemata von Ausführungsformen der erfindungsgemäßen Vorrichtung.

Im in Fig. 1 und 2 gezeigten Ausführungsbeispiel ist die Zerteilvorrichtung eine Bandsäge 1 und das zu zerteilende Werkstück 7, ein Rundholz, ist an einem Bandsägewagen 2 festgelegt. Der Bandsägewagen 2 kann in Richtung des Doppelpfeiles 11 verstellt werden, damit das Werkstück 7 gegenüber der Bandsäge 1 ausgerichtet werden kann. Zur Ausführung der Zerteilarbeit wird das Werkstück 7 am Bandsägewagen 2 in Richtung des Doppelpfeiles 10 zur Bandsäge 1 hin bewegt.

Neben dem Rahmen der Bandsäge 1 und in der Nähe derselben ist in der Schnittebene eine Kamera 4 als Bildaufnehmer justierbar montiert. Die Kamera 4 soll das Zerteilwerkzeug oder einen Teil desselben nicht berühren, da dies störende Erschütterungen zur Folge hätte.

Dem Bedienungsmann am Schaltpult 3 gegenüberliegend ist ein Monitor 5 aufgestellt, der im Falle der Ausführung der Kamera 4 als Fernsehkamera als Fernsehbildschirm ausgeführt sein wird.

Aus der Darstellung von Fig. 2 ist ersichtlich, daß die Kamera 4 in der Nähe der Bandsäge 1 so angeordnet ist, daß sie von schräg oben auf das Werkstück 7 blickt, d.h. daß sie in einer Höhenlage montiert ist, die oberhalb des zu zerteilenden Werkstückes 7 liegt, so daß der Blickwinkel 9 das gesamte Werkstück und den auf Geleisen 8 verfahrbaren Bandsägewagen 2 erfaßt.

Fig. 3 zeigt das am Monitor 5 erzeugte Bild des Bandsägewagens 2 und des Werkstückes 7 (Rundholz).

Weiters ist aus Fig. 3 erkennbar, daß am Monitor 5 eine Linie 6 vorgesehen ist. Die Linie 6 kann ein einfacher Stab, der am Monitor 5 justierbar angeordnet ist oder auch ein Gummiring oder ein mit einem Stift am Bildschirm erzeugter Strich sein. Bevorzugt ist aber, daß die Linie 6 im Monitor 5 elektronisch erzeugt wird.

Die Linie 6 symbolisiert die Ebene 6' (Fig. 1), in der die Bandsäge 1 wirkt. Die Linie 6 ist am Monitor 5 verstellbar, damit bei einer Neumontage der Kamera 4 und/oder der Bandsäge 1 die Linie 6 in der Zerteilebene 6' entsprechend ausgerichtet werden kann.

In Fig. 4 ist nochmals schematisch das Bild am Monitor 5 gezeigt. Es ist erkennbar, daß durch Verstellen des Bandsägewagens 2 in Richtung des Doppelpfeiles 11 die Schnittebene 6' symbolisiert durch die Linie 6 am Monitor 5 gegenüber dem zu zerteilenden Werkstück 7 so ausgerichtet werden kann, daß eine optimale Schnittführung erzielt wird. Dies ist beispielsweise für das erstmalige Bearbeiten von Rundholz, um von diesem Schwarten zu entfernen, von Bedeutung, da unnötiger Verschnitt (zu dicke Schwarten) vermieden werden soll.

Bei der in Fig. 5 gezeigten Ausführungsform ist zusätzlich zur Linie 6 am Monitor 5 eine weitere Linie 12 vorgesehen, die mechanisch oder im Raster des Monitors mit Hilfe eines hiefür vorgesehenen Programms verstellbar (Doppelpfeil 13) ist. Der Abstand der Linie 12 von der Null-Linie 6 kann beispielsweise auf den Abstand eingestellt werden, welcher der Breite eines aus dem Werkstück 7 herzustellenden Werkstückes entspricht. Diese Ausführungsform ist für einen Prismeneinschnitt bzw. für die Zerteilung von Rundholz in Holz nach Liste besonders geeignet.

Fig. 6 schließlich zeigt eine Ausführungsform mit einer Null-Linie 6 und mehreren beweglichen Linien 15. Diese Ausführungsform wird bevorzugt für Gattersägen eingesetzt.

In Fig. 6 ist noch angedeutet, daß am Monitor 5 ein der Umrißform des herzustellenden Werkstückes symbolisierendes Bild, im gezeigten Ausführungsbeispiel ein Rechteck, erzeugt werden kann, damit der Bedienungsmann am Monitor 5 feststellen kann, ob er dieses Werkstück aus dem Roh-Werkstück 7 überhaupt herstellen kann. Wenn dies nach Überprüfung am Monitor 5 bejaht wird, dann kann er das Werkstück 7 beispielsweise durch Verstellen des Bandsägewagens 2 in Richtung des Doppelpfeiles 11 gegenüber der Null-Linie 6 so ausrichten, daß eine möglichst günstige Schnittführung für den ersten und für die folgenden Schnitte gewährleistet ist.

Die Fig. 7 bis 11 zeigen schematisch Monitore mit Bildern, wie sie erhalten werden, wenn die Kamera 4 so wie in Fig. 2 gezeigt, oberhalb des zu zerteilenden Werkstückes (z.B. des Baumstammes 7) angeordnet ist.

Das Bild von Fig. 7 zeigt zunächst die beiden Linien 6 und 12 (wie in Fig. 5) und deren Fluchtlinien 6' bzw. 12'. Im Beispiel von Fig. 7 ist der Abstand zwischen der Null-Linie 6 und der verstellbaren Linie 12 auf "20.0 cm" eingestellt, wobei dieser Wert bei 16 am Monitor eingeblendet ist. Die Fluchtlinien 6' und 12' gehen von den Punkten 17, 18 aus, in welchen die Linien 6 und 12 den Umriß des Baumstammes 7 oben schneiden.

Während Fig. 7 die Ausrichtung einer "Bandsäge links" zeigt, zeigt Fig. 8 den sinngemäßen Fall für eine "Bandsäge rechts".

Die Fig. 9 bis 11 zeigen der Fig. 7 sinngemäß entsprechende Bilder, die bei Verwendung von Gattersägen (Fig. 9), Doppelbandsägen und Gattersägen (Fig. 10) bzw. bei Besäumkreissägen (Fig. 11) entstehen, wenn die Kamera 4 oberhalb des Werkstückes angeordnet ist.

Die Kamera 4 kann auch mit einem Zoomobjektiv ausgestattet sein. Diese Ausführungsform erlaubt es, die Zoomeinstellung (gegebenenfalls automatisch) jeweils so zu verändern (nachzuführen), daß die Abmessung (z.B. der Durchmesser) des Werkstückes 7 unabhängig von der Entfernung vom Objektiv der Kamera 4 am Bildschirm 5 stets gleich groß dargestellt ist.

Beispiele für die Ausführung des elektronischen Teils der erfindungsgemäßen Vorrichtung sind in den Fig. 12 und 13 dargestellt. Diese werden im folgenden erläutert:

Bei Fig. 12 übernimmt eine Mikroprozessoreinheit 31 Daten von PC oder Zentralrechner 39 über eine Schnittstelle 38 und steuert über eine Treiberstufe 32 den Motor 34 für die Zoom-Verstellung des Zoomobjektives 30 der Kamera 4. Der Motor 34 ist beispielsweise ein GS-Synchron- oder Schrittmotor.

Über den Geber 33, der ein Potentiometer, Impulsgeber oder dgl. sein kann, erfolgt die Istwertrückmeldung an die Mikroprozessoreinheit.

Die Istwertrückmeldung wird über eine entsprechende Funktionskurve (Zoomverhältnis = Funktion der Positionsrückmeldung) korrigiert und mit dem Sollwert (von PC oder Zentralrechner) verglichen und nachgeregelt.

Im Bildspeicher 35 werden die Daten für diverse Strich- bzw. Punktmarken sowie alphanumerischer Zeichen (zum Einblenden in Monitor) abgespeichert bzw. abgelegt.

Der Adreßzähler 36 dient zum Auslesen des Bildspeichers für die Anzeige auf dem Monitor 5 über den D/A-Wandler 37'.

Ein allenfalls vorgesehener Analog-Digitalumsetzer 37'' dient für Objekterkennung, Messung, selektive Zoomverstellung usw.

Im Falle der Fig. 13, die besonders für die Zerteilung von Platten u.dgl. Werkstücken bestimmt ist, wird die in Fig. 12 gezeigte Steuerung 40 verwendet um die Bewegungen von zwei Trennvorrichtungen 41 und 42 über deren Antriebe 43 und 44 zu steuern. Ähnliche Antriebe sind für die beiden in zu den Trennvorrichtungen 41, 42 senkrechten Richtungen wirkende Trennvorrichtungen (nicht gezeigt), deren Schnittebenen durch die Linien 45, 47 symbolisiert sind, vorgesehen. Die Lage der Linien 45, 46, 47 und 48 am Monitor 5 wird unter Beobachten des Monitors 5, auf dem ein Abbild 7' des Werkstückes 7 sichtbar ist, mit Hilfe der Tastatur 49 auf die gewünschte Lage eingestellt. Die so vorgegebenen Sollwerte werden über die Steuerung 40 über eine Positionsregelung 5 an die Verstellantriebe 43, 44 der Trennvorrichtungen 41, 42 weitergegeben und so die Trennvorrichtungen 41, 42 nachgeführt.

Wird die erfindungsgemäße Vorrichtung bei Gattersägen oder ähnlichen Zerteilwerkzeugen verwendet, bei deren Betrieb viel Staub und Holzstücke anfallen, empfiehlt es sich, die Kamera 4 vom Zerteilwerkzeug entfernt anzubringen.

## Patentansprüche

1. Vorrichtung zum Zerteilen von Werkstücken (7), insbesondere von Holz, wobei ein Werkzeug (1) zum Zerteilen des Werkstückes (7), beispielsweise eine Bandsäge oder eine Gattersäge, und das Werkstück (7) längs einer vorgegebenen Bewegungsbahn (Pfeil 10) zum Ausführen der Zerteilarbeit relativ zueinander beweglich sind, und wobei das Werkstück (7) auf einem Träger (2) quer zur Zerteilebene (6') verstellbar festgelegt ist, mit einem das Werkstück erfassenden Bildaufnehmer (4), vorzugsweise einer Fernsehkamera, dadurch gekennzeichnet, daß der Bildaufnehmer (4), der wenigstens die an der Einschnittseite oder an der Ausschnittseite liegende Stirnfläche des zu zerteilenden Werkstückes (7) erfaßt, in der Zerteilebene (6') des Zerteilwerkzeuges bzw. bei einem Zerteilwerkzeug mit mehreren Zerteilebenen in einer seiner Zerteilebenen montiert ist, daß der Bildaufnehmer (4) mit einem Monitor (5), vorzugsweise einem Fernsehbildschirm verbunden ist, auf dem ein Abbild wenigstens der an der Einschnittseite oder der an der Ausschnittseite liegenden, dem Bildaufnehmer (4) zugekehrten Stirnfläche des zu zerteilenden Werkstückes (7) erzeugt wird, und daß am Monitor (5) wenigstens eine die Ebene (6'), in der das Zerteilwerkzeug (1) wirkt, symbolisierende Linie (6) vorgesehen ist.

2. Vorrichtung nach Anspruch 1, bei welcher das Zerteilwerkzeug in mehreren Ebenen wirkt und z.B. eine Gattersäge ist, dadurch gekennzeichnet, daß am Bildschirm (5) die mehreren Zerteilebenen (6'), insbesondere die Ebenen, in welchen die Sägen der Gattersäge wirken, symbolisierende Linien (6, 15) vorgesehen sind.

3. Vorrichtung nach Anspruch 1 oder 2, dadurch gekennzeichnet, daß am Monitor (5) zusätzlich wenigstens eine weitere Linie (12, 15), die quer zur die Zerteilebene (6') symbolisierende Linie (6) verstellbar ist, vorgesehen ist, und daß die weitere Linie (12, 15) in einem Abstand von der die erste Verteilebene (6) symbolisierenden Linie (6') einstellbar ist, welcher Abstand dem Abstand einer zweiten Zerteilebene von der ersten Zerteilebene (6') entspricht.

4. Vorrichtung nach einem der Ansprüche 1 bis 3, dadurch gekennzeichnet, daß der Monitor (5) am Steuerpult (3) der Vorrichtung in einer von der dort sitzenden Bedienungsperson einsehbaren Stellung angeordnet ist.

5. Vorrichtung nach einem der Ansprüche 1 bis 4, dadurch gekennzeichnet, daß die Linie(n) (6, 12, 15) am Monitor (5) am Gehäuse des Monitors (5) befestigte und am Bildschirm des Monitors (5) anliegende (Gummi)Schnüre oder Stäbe ist (sind).

6. Vorrichtung nach einem der Ansprüche 1 bis 4, dadurch gekennzeichnet, daß die wenigstens eine Linie (6) eine am Monitor (5) elektronisch erzeugte Linie ist.

7. Vorrichtung nach einem der Ansprüche 1 bis 6, dadurch gekennzeichnet, daß am Monitor die Umrißkontur (14) des Querschnittes des aus dem Werkstück (7) durch Zerteilen herzustellenden, neuen Werkstückes oder mehrerer solcher Werkstücke abgebildet ist.

8. Vorrichtung nach einem der Ansprüche 1 bis 7, dadurch gekennzeichnet, daß die wenigstens eine die Zerteilebene (6') am Monitor (5) symbolisierende Linie (6) zur Justierung der Vorrichtung in eine mit dem Bild der Schnittebene (6') auf dem Monitor (5) übereinstimmende Lage verstellbar ist.

9. Vorrichtung nach einem der Ansprüche 1 bis 8, dadurch gekennzeichnet, daß der Bildaufnehmer in der Nähe des Zerteilwerkzeuges (1) bzw. an der Einschnittseite des Werkstückes (7) montiert ist.

10. Vorrichtung nach einem der Ansprüche 1 bis 8, dadurch gekennzeichnet, daß der Bildaufnehmer (4) im Bereich der Ausschnittseite des Werkstückes (7) montiert ist.

## Claims

1. Device for cutting up workpieces (7), made in particular of wood, a tool (1) for cutting up the workpiece (7), for example a bandsaw or reciprocating saw, and the workpiece (7) being movable relative to one another along a prescribed path of movement (arrow 10) in order to carry out the cutting procedure, and in which the workpiece (7) is secured upon a carrier (2) so as to be adjustable transversely to the cutting plane (6'), with an image-recording device (4), preferably a television camera, detecting the workpiece, characterised in that the image-recording device (4), which detects at least the end face of the workpiece (7) to be cut up which lies at the cutter entry side or at the cutter exit side, is mounted in the cutting plane (6') of the cutting tool or, in the case of a cutting tool with a plurality of cutting planes, in one of its cutting planes, in that the image-recording device (4) is linked to a monitor (5), preferably a television screen, upon which there is generated an image at least of the end face of the workpiece (7) to be cut which faces the image recording device (4) and lies at the cutter entry or cutter exit side, and in that at least one line (6) is provided on the monitor (5), said line symbolising the plane (6') in which the cutting tool (1) is operating.

2. Device according to claim 1, in which the cutting tool operates in a plurality of planes and is, for example, a reciprocating saw, characterised in that lines (6, 15) are provided on the screen (5), symbolising the plurality of cutting planes (6'), particularly the planes in which the cutters of the reciprocating saw operate.

3. Device according to claim 1 or 2, characterised in that there is provided on the monitor (5) at least one additional line (12, 15), which is displaceable transversely to the line (6) symbolising the cutting plane (6'), and in that the further line (12, 15) is settable at a distance from the line (6') symbolising the first cutting plane (6), said distance corresponding to the distance between a second cutting plane and the first cutting plane (6').

4. Device according to one of claims 1 to 3, characterised in that the monitor (5) is located at the control panel (3) of the device in a position visible to the operator seated there.

5. Device according to one of claims 1 to 4, characterised in that the line(s) (6, 12, 15) on the monitor (5) is/are (rubber) cords or rods attached to the casing of the monitor (5) and abutting on the screen of said monitor (5).

6. Device according to one of claims 1 to 4, characterised in that the at least one line (6) is a line generated electronically at the monitor (5).

7. Device according to one of claims 1 to 6, characterised in that the outline (14) of the cross-section of the new workpiece, or a plurality of such workpieces, to be manufactured by cutting from the workpiece (7), is reproduced on the monitor,

8. Device according to one of claims 1 to 7, characterised in that, in order to adjust the device, the at least one line (6) symbolising the cutting plane (6') on the monitor (5) is displaceable into a position coinciding with the image of the cutting plane (6') on the monitor (5).

9. Device according to one of claims 1 to 8, characterised in that the image-recording device is mounted in the vicinity of the cutting tool (1) or at the cutter entry side of the workpiece (7).

10. Device according to one of claims 1 to 8, characterised in that the image-recording device (4) is mounted in the region of the cutter exit side of the workpiece (7).

## Revendications

1. Dispositif de découpage de pièces (7), en particulier de bois, dans lequel un outil (1) de découpage de la pièce (7), par exemple une scie à ruban ou une scie alternative, et la pièce (7) peuvent se déplacer l'un par rapport à l'autre, le long d'une trajectoire (flèche 10) prédéterminée, pour exécuter le travail de découpage et dans lequel la pièce (7) est fixée sur un support (2) avec possibilité de réglage perpendiculairement au plan de coupe (6'), dispositif comportant un système de prise de vue (4), de préférence une caméra de télévision, qui surveille la pièce (7), caractérisé par le fait que le système de prise de vues (4) qui surveille au moins la face frontale de la pièce (7) côté attaque ou côté dégagement est monté dans le plan de coupe (6') ou dans l'un des plans de coupe, dans le cas d'un outil de découpage à plusieurs plans de coupe, par le fait que le système de prise de vues (4) est connecté à un moniteur (5), de préférence un écran de télévision, sur lequel est reproduite une image d'au moins la face frontale de la pièce (7), côté attaque ou côté dégagement, tournée vers le système de prise de vues et par le fait qu'il est prévu sur le moniteur (5) une ligne (6) qui symbolise le plan (6') dans lequel travaille l'outil (1).

2. Dispositif selon la revendication 1, dans lequel l'outil de découpage, par exemple une scie alternative, agit dans plusieurs plans, caractérisé par le fait qu'il est prévu sur l'écran (5) plusieurs lignes (6, 15) qui symbolisent les différents plans de coupe (6'), en particulier les plans dans lesquels agissent les lames de la scie alternative.

3. Dispositif selon la revendication 1 ou 2, caractérisé par le fait qu'il est en outre prévu sur le moniteur (5) au moins une ligne (12, 15) supplémentaire réglable dans la direction perpendiculaire à la ligne (6) qui symbolise le plan de coupe (6') et par le fait que la ligne supplémentaire (12, 15) peut être réglée à une distance donnée de la première ligne (6) symbolisant le plan de coupe (6), distance qui correspond à la distance qui sépare un second plan de coupe du premier (6').

4. Dispositif selon l'une des revendications 1 à 3, caractérisé par le fait que le moniteur (5) est disposé sur le pupitre de commande (3) du dispositif dans une position visible de l'utilisateur placé devant ledit pupitre.

5. Dispositif selon l'une des revendications 1 à 4, caractérisé par le fait que la (les) ligne(s) (6, 12, 15) sur le moniteur (5) est (sont) constituée(s) par des cordons (de caoutchouc) ou des tiges fixés sur le boîtier du moniteur (5) et appliqués contre l'écran.

6. Dispositif selon l'une des revendications 1 à 4, caractérisé par le fait que la ligne (6) au nombre d'au moins une, est générée sur le moniteur (5) par des moyens électroniques.

7. Dispositif selon l'une des revendications 1 à 6, caractérisé par le fait que le contour (14) de la section de la nouvelle pièce ou de plusieurs des pièces à réaliser par découpe de la pièce (7) est représenté sur le moniteur.

8. Dispositif selon l'une des revendications 1 à 7, caractérisé par le fait que la ligne (6) au nombre d'au moins une qui symbolise le plan de coupe (6') sur le moniteur (5) peut être amenée dans une position qui coïncide avec le plan de coupe (6') sur le moniteur (5) à des fins de réglage du dispositif.

9. Dispositif selon l'une des revendications 1 à 8, caractérisé par le fait que le système de prise de vues est monté au voisinage de l'outil de découpage (1) ou côté attaque de la pièce (7).

10. Dispositif selon l'une des revendications 1 à 8, caractérisé par le fait que le système de prise de vues (4) est monté du côté dégagement de la pièce (7).
